# FASCICULE DE BREVET EUROPEEN

(11) **EP 3 699 478 B1**
(45) Date de publication et mention de la délivrance du brevet: **06.03.2024**
(21) Numéro de dépôt: 20152779.3
(22) Date de dépôt: 21.01.2020
(51) Int. Cl.: F17C 13/04

(54) **DISPOSITIF, INSTALLATION ET PROCÉDÉ DE FOURNITURE DE GAZ**
VORRICHTUNG, ANLAGE UND VERFAHREN ZUR GASVERSORGUNG
DEVICE, INSTALLATION AND METHOD FOR SUPPLYING GAS

(30) Priorité: 19.02.2019 FR 1901644
(43) Date de publication de la demande: 26.08.2020
(73) Titulaire: L'AIR LIQUIDE, SOCIETE ANONYME POUR L'ETUDE ET L'EXPLOITATION DES PROCEDES GEORGES CLAUDE, 75007 Paris (FR)
(72) Inventeur: AMMOURI, Fouad, 78350 LES LOGES EN JOSAS (FR); BONNETIER, Stéphane, 78350 LES LOGES EN JOSAS (FR)
(74) Mandataire: Air Liquide

(56) Documents cités:
- US-A- 5 259 424
- US-A- 5 531 242
- US-A1- 2015 362 383
- US-B1- 6 581 623
- US-B1- 6 763 843

## Description

L'invention concerne un dispositif, une installation ainsi qu'un procédé de fourniture de gaz.

L'invention concerne plus particulièrement un dispositif de fourniture de gaz comprenant une centrale d'inversion, la centrale d'inversion comprenant deux entrées destinées à être reliées respectivement à deux sources de gaz sous pression distinctes et une sortie destinée à être reliée à un organe utilisateur, la centrale d'inversion comprenant un mécanisme de commutation automatique et/ou manuel permettant de basculer l'alimentation en gaz de l'organe utilisateur à partir d'une source ou de l'autre source afin d'assurer une continuité d'alimentation, le dispositif comprenant un capteur de pression mesurant la pression de gaz au niveau de la sortie et/ou d'au moins une entrée de la centrale d'inversion.

Une centrale d'inversion de cadres de bouteille de gaz est composée d'un système de basculement manuel et/ou automatique. Ce système bien connu permet de passer l'alimentation en gaz d'une centrale d'une première bouteille ou d'un premier cadre de bouteilles à une seconde bouteille ou un second cadre de bouteilles lorsque le niveau de pression du premier cadre en cours d'utilisation descend en-dessous d'un certain seuil de sécurité. Le rôle de la centrale d'inversion est d'assurer une alimentation continue du gaz lors d'un changement de cadre ou de bouteille(s) .

La centrale d'inversion est souvent munie d'un détendeur permettant la réduction de la pression du gaz dans les bouteilles sources vers le niveau de pression nécessaire pour l'utilisation finale.

Un capteur de pression alimenté par fils ou bien un manomètre est souvent installé en amont du détendeur (en aval de la sortie de la centrale d'inversion) pour suivre la pression restante dans la source de gaz et ainsi connaître s'il faut basculer d'une source de gaz à l'autre.

Cette pression mesurée subit les variations de la température ambiante. En effet, plus la température ambiante augmente et plus la pression dans les bouteilles sources non utilisées a tendance à augmenter (et vice versa lors d'une baisse de température). L'impact des variations de température ambiante introduit des erreurs non négligeables sur l'estimation de la masse de gaz restante dans la source de gaz et aussi sur les variations de la pression.

La détection de fuite sur une canalisation alimentée par une capacité de gaz sous pression est souvent réalisée avec un ou plusieurs détecteurs externes installés le long de la canalisation. Ce système nécessite donc d'installer à intervalles réguliers un détecteur de gaz. Pour une canalisation de gaz longue de plusieurs dizaines de mètres, cela représente un coût important et un suivi régulier contraignant pour calibrer les détecteurs afin de s'assurer de leur fiabilité dans le temps.

Le document US6581623 décrit un dispositif conforme au préambule de la revendication 1.

Un but de la présente invention est de pallier tout ou partie des inconvénients de l'art antérieur relevés ci-dessus.

A cette fin, le dispositif selon l'invention, par ailleurs conforme à la définition générique qu'en donne le préambule ci-dessus, est défini par la revendication 1, le dispositif comprenant un capteur de température ambiante et un organe électronique de stockage et de traitement de données, l'organe électronique de stockage et de traitement de données recevant la mesure du capteur de température ambiante et la mesure du capteur de pression et étant configuré pour calculer, à partir de ces mesures de pression et de température ambiante, la variation de pression du gaz corrigée qui n'est pas due à la variation de température ambiante.

Par ailleurs, des modes de réalisation de l'invention peuvent comporter l'une ou plusieurs des caractéristiques suivantes :
- le dispositif comporte un capteur de détection de consommation de gaz délivré par le dispositif de fourniture de gaz, l'organe électronique de stockage et de traitement de données recevant le signal de ce capteur de détection de consommation du gaz et étant configuré pour détecter une fuite et générer en réponse un signal d'alerte lorsque la variation de pression du gaz calculée corrigée excède la variation de pression réelle correspondant au signal du capteur de détection de la consommation de gaz délivré,
- l'organe électronique de stockage et de traitement de données est configuré pour détecter une fuite et générer en réponse un signal d'alerte lorsque le capteur de détection de consommation ne détecte pas de consommation de gaz délivré par le dispositif alors que la variation de pression du gaz corrigée calculée correspond à une diminution de pression,
- le dispositif comprend un détendeur de pression disposé au niveau de la sortie de la centrale d'inversion et configurée pour abaisser la pression délivrée à un organe utilisateur à une valeur déterminée

L'invention concerne également une installation de fourniture de gaz à un organe utilisateur comprenant un dispositif de fourniture de gaz conforme à l'une quelconque des caractéristiques ci-dessus ou ci-dessous et deux sources de gaz sous pression reliées respectivement aux deux entrées de la centrale d'inversion.

L'invention concerne également un procédé de fourniture de gaz à un organe utilisateur au moyen d'un circuit incluant une centrale d'inversion reliée deux sources de gaz sous pression distinctes, la centrale d'inversion comprenant un mécanisme de commutation automatique et/ou manuel permettant de basculer l'alimentation en gaz de l'organe utilisateur d'une source ou de l'autre source afin d'assurer une continuité d'alimentation, le procédé comprenant une étape de mesure de la pression du gaz dans le circuit, notamment entre la centrale d'inversion et l'organe utilisateur, une étape de mesure de la température ambiante, une étape de calcul de la pression corrigée du gaz dans le circuit à partir des valeurs de pression mesurée et de la température ambiante, pour déterminer les variations de pression uniquement dues à un transfert de gaz d'une source vers l'organe utilisateur.

Selon d'autres particularités possibles :
- le procédé comporte une étape de détection d'une fourniture de gaz à un organe utilisateur via le circuit et, lorsque la pression corrigée calculée diminue et qu'il n'est pas détecté de fourniture de gaz à un organe utilisateur, une étape de génération d'un signal d'alerte,
- la température du gaz dans le circuit et notamment dans les sources est approximée par la valeur de la moyenne mobile de la température ambiante mesurée sur une durée égale à trois fois le temps caractéristique total de l'échange de chaleur entre le milieu ambiant et le gaz dans la source,
- la variation de pression du gaz corrigée est calculée en calculant la pression P (en Pa) à partir de l'équation [Math 1] des gaz réels PV=n.R.Z.T dans laquelle V est le volume du gaz (en m³), n le nombre de mole de gaz, R la constante des gaz parfaits (unités en J.K⁻¹.mol⁻¹), Z le facteur de compressibilité pour le gaz considéré (sans dimension dépendant de la nature du gaz, de la température et de la pression du gaz), T la température du gaz (en K), et en ce que la température T du gaz approximée comme une moyenne mobile de la température ambiante mesurée sur une durée déterminée comprise entre une heure et cinq heures et notamment trois heures,
- la pression corrigée (Pc) du gaz dans le circuit est calculée sur la forme d'une fonction polynomiale en température T du gaz (en degré K) et dont les coefficients sont des polynômes en pression mesurée (P en bara),
- la pression corrigée (Pc) du gaz dans le circuit est calculée sous la forme d'une fonction polynomiale d'ordre 2 en température T du gaz (en degré K) et dont les coefficients sont des polynômes d'ordre 3 en pression mesurée (P en bara) [Math 8] : Pc= [A.P³+B.P²+C.P+D].T²+ [E.P³+F.P²+G.P+H].T+ [I.P³+J.P²+K.P+L],
dans lesquels les coefficients A, B, C, D, E, F, G, H, I, J, K et L sont des coefficients réels obtenus par lissage polynomial de la fonction qui fait intervenir le coefficient de compressibilité du gaz.

L'invention peut concerner également tout dispositif ou procédé alternatif comprenant toute combinaison des caractéristiques ci-dessus ou ci-dessous dans le cadre des revendications.

D'autres particularités et avantages apparaîtront à la lecture de la description ci-après, faite en référence à la :
[Fig. 1] qui représente de façon schématique et partielle un exemple de structure et de fonctionnement de l'invention.

L'installation de fourniture de gaz illustrée à la [Fig. 1] comprend deux cadres 4, 5 de bouteilles de gaz sous pression reliées respectivement à deux entrées d'une centrale 2 d'inversion. Comme illustré, à la sortie de la centrale 2 d'inversion, le circuit peut comprendre un détendeur 10 de pression pour réguler la pression fournie à l'utilisateur 3 à une valeur déterminée. L'installation comprend un capteur 6 de pression mesurant la pression dans le circuit avant la détente.

L'installation 1 comprend en outre un capteur 7 de température ambiante, mesurant par exemple la température autour du cadre des sources 4, 5.

L'installation comprend (localement ou de façon déportée) un organe 8 électronique de stockage et de traitement de données. Cet organe 8 électronique comprend par exemple un microprocesseur, un ordinateur, une carte électronique et/ou tout autre appareil approprié. Cet organe 8 électronique de stockage et de traitement de données est configuré (relié) pour recevoir la mesure du capteur 7 de température ambiante et la mesure du capteur 6 de pression. De plus, cet organe 8 électronique est configuré (programmé ou piloté notamment) pour calculer, à partir de ces mesures, la variation de pression du gaz corrigée qui n'est pas due à la variation de température ambiante.

Par exemple, cet organe 8 électronique est reliée à la mesure de pression, à la mesure de la température ambiante et reçoit une information ou un signal représentatif de l'utilisation ou non de l'installation (fourniture de gaz ou non) .

Comme illustré, et sans que ceci soit limitatif, l'organe 8 électronique peut se trouver physiquement au niveau du capteur 6 de pression. Les signaux des capteurs peuvent être transmis par fil ou sans fil (signal Bluetooth ou Internet des objets par exemple).

Le dispositif permet ainsi la détection de fuite de gaz dans le circuit (notamment sur une canalisation en aval de la centrale 2 d'inversion) en se basant sur le profil de mesure de pression mesuré par le capteur 6 de pression et sur la température ambiante mesurée par le capteur 7.

En effet, la valeur de pression mesurée est corrigée par rapport à la variation de température ambiante. Ceci permet d'analyser par exemple la pente (variation) de la pression corrigée afin de détecter la présence ou pas d'une fuite de gaz.

Ainsi, la mesure de pression (avant détente en cas de détente), de la température ambiante et d'un signal représentatif de non-utilisation/utilisation du gaz permet de déterminer la présence ou non d'une fuite de gaz dans le circuit (entre la source 4, 5 de gaz sous pression et l'endroit d'utilisation finale du gaz en aval de la centrale 2 d'inversion).

En effet, d'après la loi des gaz réels (ou éventuellement selon la Loi des gaz parfaits avec une précision moindre), il y a une relation $P V = n R Z T$ avec V le volume de gaz donné en m3, P la pression du gaz en Pa, T la température du gaz en K, n le nombre de mole contenu dans le volume et Z la compressibilité du gaz (facteur dépendant de la nature du gaz, de la température et de la pression du gaz).

Cette relation peut être mise sous la forme d'une masse de gaz m contenue dans le volume V en fonction des autres paramètres déjà cités $m = n M = \frac{P V M}{R Z T}$ M étant la masse molaire du gaz. Pour un volume et un gaz donné, la masse de gaz contenue dans celui-ci est constante si le rapport suivant reste constant $\frac{P}{Z T} = f \left(T, P\right)$

Ce rapport dépend de la pression et de la température moyenne du gaz dans le volume. Or il est très difficile de mesurer la température à l'intérieur d'une ou plusieurs bouteilles de gaz. Selon l'invention la température moyenne du gaz dans la source ou le circuit est déduite (approximée) de la mesure de température ambiante autour celle-ci. Pour cela, les variations de la température du gaz à l'intérieur des bouteilles sont déduites des variations de la température ambiante.

La variation de la température ambiante autour des sources 4, 5 influence en effet la température du gaz dans les sources à travers le flux de chaleur qui traverse les parois des bouteilles. Le flux de chaleur de nature convectif et radiatif sur la paroi externe des bouteilles se transforme en flux conductif à travers la paroi des bouteilles et ensuite sous forme convective entre la paroi interne de la bouteille et le gaz à l'intérieur.

Pour estimer le temps nécessaire au bout duquel la température interne du gaz varie suite aux variations de la température ambiante, il est souvent d'usage d'introduire les temps caractéristiques relatifs à chacun des modes de transfert de chaleur de part et d'autre de la paroi de la bouteille.

Le temps caractéristique d'échange de chaleur autour de la paroi externe de la bouteille peut être calculé selon la formule suivante ${τ}_{e} = \frac{{m}_{w} {Cp}_{w}}{{k}_{e} {S}_{e}}$

Où m_{w} est la masse (en kg) de la paroi d'une bouteille et Cp_{w} est la chaleur spécifique de la paroi de la bouteille (en W/(m².K)), kₑ est le coefficient d'échange externe total (convectif et radiatif W/(m².K)) autour de la paroi de la bouteille et Sₑ est la surface externe de la paroi de la bouteille (en m²).

Par exemple, pour une bouteille métallique de type B50 en acier, pesant 74 kg dont le coefficient d'échange total externe est de l'ordre de 10 W/(m².K), de volume interne de 50 litres et de surface d'échange externe de 1,08 m², ce temps caractéristique d'échange de chaleur externe vaut donc (74x460)/(10x1,08)=3152 secondes.

Le temps caractéristique de convection sur la paroi interne de la bouteille peut être calculé selon la formule suivante ${τ}_{cvi} = \frac{{m}_{g} {Cp}_{g}}{{k}_{cvi} {S}_{i}}$

Où k_{cvi} est le coefficient d'échange convectif entre le gaz dans la bouteille et la paroi interne de cette bouteille, Si la surface interne de la paroi de la bouteille au contact avec le gaz (en m²), m_{g} est la masse de gaz contenue dans la bouteille (en kg) et c_{pg} est la chaleur spécifique de celui-ci.

Par exemple, pour une bouteille métallique de type B50 contenant par exemple du monoxyde de carbone (CO) à 100 barg dont la masse dans la bouteille à 15°C est de 5,94 kg, la chaleur spécifique de 1234 J/(kg.K), le coefficient d'échange convectif interne est de l'ordre de 50 W/(m².K), la surface d'échange interne de 1 m², le temps caractéristique de convection interne vaut (5,94x1234)/(50x1) = 146,6 secondes.

Le temps caractéristique de conduction dans l'épaisseur de la paroi de la bouteille peut s'exprimer sous la forme ${τ}_{cd} = \frac{{e}_{W}^{2}}{{a}_{W}}$ où e_{w} est l'épaisseur de paroi de la bouteille et a_{w} est la diffusivité thermique de cette paroi.

Pour une bouteille de type B50 en acier inoxydable dont l'épaisseur moyenne est de 9 mm et dont la diffusivité thermique de la paroi est de 4,3510⁻⁶ m²/s, on obtient pour ce temps caractéristique 81×10⁻⁶/4,35×10⁻⁶ = 18,6 secondes.

Le temps caractéristique total de transfert de chaleur du milieu ambiant autour de la bouteille vers le gaz à l'intérieur de la bouteille peut être représenté par la somme des 3 temps caractéristiques cités plus haut soit 3152+18,6+146,6 = 3317 secondes=55,3 minutes soit environ une heure.

Donc l'ordre de grandeur du temps caractéristique total est d'environ 1 heure et il est nettement dominé par le temps caractéristique d'échange de chaleur externe qui représente la quasi-totalité (95%) du temps total. Autrement dit, la variation de la température du gaz dans la bouteille atteint celle de la température ambiante au bout d'environ trois fois le temps caractéristique total.

Il a été constaté que la moyenne mobile de la température ambiante sur une durée de 3 heures (trois fois le temps caractéristique total) donne une bonne estimation de la température interne du gaz dans la bouteille dans le cas où il n'y a pas de consommation de gaz.

Ainsi la température T du gaz peut être approximée par la moyenne mobile de la température ambiante sur une durée comprise entre une heure et cinq heures et notamment trois heures.

En conclusion, la température moyenne du gaz dans la bouteille sans consommation c'est-à-dire sans soutirage) peut être approximée par la moyenne mobile sur une durée égale à trois fois le temps caractéristique total de l'échange de chaleur entre le milieu ambiant et le gaz dans la bouteille.

La pression corrigée Pc (qui est proportionnelle à la masse de gaz restante dans la bouteille) tient compte des variations de température du gaz et du facteur de compressibilité Z sous la forme de ${P}_{c} \left(T, P\right) = f \left(T, P\right) ∗ {Z}_{0} \left({T}_{0}, {P}_{0}\right) ∗ {T}_{0}$

Où f(T,P) est une fonction qui dépend de la nature du gaz, de la pression et de la température du gaz dans la bouteille. Cette fonction peut être tabulée ou bien ajustée par un polynôme en T et P.

Z₀(T₀,P₀) est le facteur de compressibilité du gaz à T₀ et P₀ (respectivement température et pression initiales) de la bouteille après remplissage (par exemple 220 barg et 15°C=288,15K).

La pression corrigée Pc peut être mise sous la forme d'une fonction polynomiale d'ordre 2 en T (température du gaz dans la bouteille) où les coefficients sont des polynômes d'ordre 3 en P (pression mesurée dans la ou les bouteilles du cadre avant détente) avec P en bara et T en K (la température peut être exprimée en degré K ou en degré C mais dans ce cas la valeur des coefficients est modifiée en conséquence) $\begin{matrix}{P}_{c} \left(T, P\right) = \left[A. {P}^{3}+B. {P}^{2}+C. P+D\right] . {T}^{2} + \left[E. {P}^{3}+F. {P}^{2}+G. P+H\right] . T \\ + \left[I. {P}^{3}+J. {P}^{2}+K. P+L\right]\end{matrix}$

Les coefficients A à L peuvent être notés comme les valeurs d'une matrice A(3,4), qui pour le monoxyde de carbone (CO) avec P₀=221 bara et T₀=15°C=288,15K peut être définie dans la table ci-dessous :

**[Tableau 1]**

| | | | |
|---|---|---|---|
| -5.51605E-10 | 1.51951E-07 | 1.66395E-05 | -4.36997E-05 |
| 3.70776E-07 | -0.0001018 | -0.013670931 | 0.028489057 |
| -6.31947E-05 | 0.016902099 | 3.6228986551 | -4.6955056791 |

Ces coefficients dépendent de la nature du gaz. En effet la formule de la pression corrigée Pc fait intervenir le coefficient de compressibilité du gaz. Ce coefficient dépend de la nature du gaz, de la température du gaz et de sa pression. Ce coefficient de compressibilité Z peut être tabulé pour chaque gaz en fonction de la température et de la pression du gaz. On peut extraire ce coefficient de compressibilité Z en se basant par exemple sur les données fournies par le site du NIST (National Institute of Standards and Technology) (https://webbook.nist.gov/chemistry/). Connaissant le coefficient de compressibilité du gaz considéré, on calcule ainsi la pression corrigée pour différentes valeurs de pression et de température du gaz. Ensuite on ajuste une ou si nécessaire plusieurs fonctions polynomiales d'ajustement (« fit » en anglais) qui permettent de reproduire la pression corrigée sur l'ensemble du domaine de variation de température et de pression du gaz. On obtient ainsi à partir de l'ajustement polynomial pour le gaz considéré les coefficients A, B, C, D, E, F, G, H, I, J, K et L.

Ainsi, connaissant la mesure de pression du capteur 6 et la température du gaz T déduite de la température ambiante mesurée par le capteur 7, le dispositif peut calculer la pression corrigée Pc à partir de la formule précédente.

Si l'organe 8 électronique reçoit un signal représentatif de la non utilisation du gaz sur le réseau après la centrale d'inversion (pas de soutirage, pas de fourniture de gaz à l'utilisateur 3) et que la pression corrigée calculée Pc par la formule précédente diminue avec le temps (par exemple Pc(t)-Pc(t+delta t) supérieur à un seuil), cela implique qu'une fuite est présente dans le circuit. Un signal d'alerte peut être généré (visuel et/ou sonore) et tout autre action (arrêt, fermeture de vannes... peut être déclenché). Le signal représentatif de la non utilisation du gaz sur le réseau peut être obtenu par exemple par un signal de vanne fermée au niveau de l'utilisation finale du gaz ou bien par un signal de débit nul au niveau du débitmètre très proche de l'utilisation finale du gaz.

Ce seuil en bar peut être égal à au moins deux fois la précision du capteur de pression utilisé (par exemple seuil de 5 bar pour un capteur à 250 bar max ayant 1% de précision). La valeur delta t est de préférence de l'ordre de plusieurs heures notamment trois heures comme discuté ci-dessus.

Dans ces conditions, un signal peut être affiché au niveau du capteur de pression et/ou un message peut être envoyé à distance en utilisant par exemple un réseau Internet des Objets ou bien un réseau GSM ou tout autre réseau de télécommunication (Bluetooth, etc...) pour alerter de la présence de fuite de gaz

## Revendications

1. Dispositif de fourniture de gaz comprenant une centrale (2) d'inversion, la centrale (2) d'inversion comprenant deux entrées destinées à être reliées respectivement à deux sources (4, 5) de gaz sous pression distinctes et une sortie destinée à être reliée à un organe (3) utilisateur, la centrale (2) d'inversion comprenant un mécanisme de commutation automatique et/ou manuel permettant de basculer l'alimentation en gaz de l'organe (3) utilisateur à partir d'une source (4) ou de l'autre (5) source afin d'assurer une continuité d'alimentation lors de l'utilisation du dispositif, le dispositif comprenant un capteur (6) de pression mesurant la pression de gaz au niveau de la sortie et/ou d'au moins une entrée de la centrale (2) d'inversion, un capteur (9) de détection de consommation de gaz délivré par le dispositif (1) de fourniture de gaz et un organe (8) électronique de stockage et de traitement de données, recevant le signal de ce capteur (9) de détection de consommation du gaz, **caractérisé en ce que** le dispositif comprend un capteur (7) de température ambiante, l'organe (8) électronique de stockage et de traitement de données recevant la mesure du capteur (7) de température ambiante et la mesure du capteur (6) de pression et étant configuré pour calculer, à partir de ces mesures de pression et de température ambiante, la variation de pression du gaz corrigée qui n'est pas due à la variation de température ambiante, et **en ce que**, l'organe (8) électronique de stockage et de traitement de données est configuré pour détecter une fuite et générer en réponse un signal d'alerte lorsque la variation de pression du gaz calculée corrigée excède la variation de pression réelle correspondant au signal du capteur (9) de détection de la consommation de gaz délivré.

2. Dispositif selon la revendication 1, **caractérisé en ce que** l'organe (8) électronique de stockage et de traitement de données est configuré pour détecter une fuite et générer en réponse un signal d'alerte lorsque le capteur (9) de détection de consommation ne détecte pas de consommation de gaz délivré par le dispositif alors que la variation de pression du gaz corrigée calculée correspond à une diminution de pression.

3. Dispositif selon l'une quelconque des revendications 1 à 2, **caractérisé en ce qu'**il comprend un détendeur (10) de pression disposé au niveau de la sortie de la centrale (2) d'inversion et configurée pour abaisser la pression délivrée à un organe (3) utilisateur à une valeur déterminée.

4. Installation de fourniture de gaz à un organe (3) utilisateur comprenant un dispositif de fourniture de gaz conforme à l'une quelconque des revendications 1 à 3 et deux sources (4, 5) de gaz sous pression reliées respectivement aux deux entrées de la centrale (2) d'inversion.

5. Procédé de fourniture de gaz à un organe (3) utilisateur au moyen d'un circuit incluant une centrale (2) d'inversion reliée deux sources (4, 5) de gaz sous pression distinctes, la centrale (2) d'inversion comprenant un mécanisme de commutation automatique et/ou manuel permettant de basculer l'alimentation en gaz de l'organe (3) utilisateur d'une source (4) ou de l'autre (5) source afin d'assurer une continuité d'alimentation lors de l'utilisation du dispositf, le procédé comprenant une étape de mesure de la pression du gaz dans le circuit, notamment entre la centrale (2) d'inversion et l'organe (3) utilisateur, **caractérisé en ce que** le procédé comprend une étape de mesure de la température ambiante, une étape de calcul de la pression corrigée du gaz dans le circuit à partir des valeurs de pression mesurée et de la température ambiante, pour déterminer les variations de pression uniquement dues à un transfert de gaz d'une source vers l'organe (3) utilisateur, le procédé comportant une étape de détection d'une fourniture de gaz à un organe (3) utilisateur via le circuit et, lorsque la pression corrigée calculée diminue et qu'il n'est pas détecté de fourniture de gaz à un organe (3) utilisateur, une étape de génération d'un signal d'alerte.

6. Procédé selon la revendication 5, **caractérisé en ce que** la température du gaz dans le circuit et notamment dans les sources (4, 5) est approximée par la valeur de la moyenne mobile de la température ambiante mesurée (7) sur une durée égale à trois fois le temps caractéristique total de l'échange de chaleur entre le milieu ambiant et le gaz dans la source (4, 5).

7. Procédé selon l'une quelconque des revendications 5 à 6, **caractérisé en ce que** la variation de pression du gaz corrigée est calculée en calculant la pression P (en Pa) à partir de l'équation [Math 1] des gaz réels PV=n.R.Z.T dans laquelle V est le volume du gaz (en m³), n le nombre de mole de gaz, R la constante des gaz parfaits (unités en J.K⁻¹.mol⁻¹), Z le facteur de compressibilité pour le gaz considéré (sans dimension dépendant de la nature du gaz, de la température et de la pression du gaz), T la température du gaz (en K), et **en ce que** la température T du gaz est approximée comme une moyenne mobile de la température ambiante mesurée sur une durée déterminée comprise entre une heure et cinq heures et notamment trois heures

8. Procédé selon l'une quelconque des revendications 5 à 7, **caractérisé en ce que** la pression corrigée (Pc) du gaz dans le circuit est calculée sur la forme d'une fonction polynomiale en température T du gaz (en degré K) et dont les coefficients sont des polynômes en pression mesurée (P en bara).

9. Procédé selon l'une quelconque des revendications 5 à 8, **caractérisé en ce que** la pression corrigée (Pc) du gaz dans le circuit est calculée sous la forme d'une fonction polynomiale d'ordre 2 en température T du gaz (en degré K) et dont les coefficients sont des polynômes d'ordre 3 en pression mesurée (P en bara) $\begin{matrix}Pc = \left[A. {P}^{3}+B. {P}^{2}+C. P+D\right] . {T}^{2} + \left[E. {P}^{3}+F. {P}^{2}+G. P+H\right] . T + \\ \left[I. {P}^{3}+J. {P}^{2}+K. P+L\right]\end{matrix}$ dans lesquels les coefficients A, B, C, D, E, F, G, H, I, J, K et L sont des coefficients réels obtenus par lissage polynomial de la fonction qui fait intervenir le coefficient de compressibilité du gaz.

## Patentansprüche

1. Vorrichtung zur Gasversorgung, die eine Umschaltstation (2) beinhaltet, wobei die Umschaltstation (2) zwei Eingänge, die dazu bestimmt sind, jeweils mit zwei unterschiedlichen Druckgasquellen (4, 5) verbunden zu sein, und einen Ausgang, der dazu bestimmt ist, mit einer Verbrauchereinheit (3) verbunden zu sein, beinhaltet, wobei die Umschaltstation (2) einen Mechanismus zur automatischen und/oder manuellen Umschaltung beinhaltet, der es gestattet, die Gaszufuhr für die Verbrauchereinheit (3) auf eine Quelle (4) oder die andere (5) Quelle umzustellen, um während der Verwendung der Vorrichtung eine unterbrechungsfreie Zufuhr zu gewährleisten, wobei die Vorrichtung einen Drucksensor (6), der den Gasdruck im Bereich des Ausgangs und/oder mindestens eines Eingangs der Umschaltstation (2) misst, einen Detektionssensor (9) für den Verbrauch an Gas, das durch die Gasversorgungsvorrichtung (1) geliefert wird, und eine elektronische Datenspeicher- und -verarbeitungseinheit (8), die das Signal dieses Gasverbrauchsdetektionssensors (9) empfängt, beinhaltet, **dadurch gekennzeichnet, dass** die Vorrichtung einen Umgebungstemperatursensor (7) beinhaltet, wobei die elektronische Datenspeicher- und -verarbeitungseinheit (8) die Messung des Umgebungstemperatursensors (7) und die Messung des Drucksensors (6) empfängt und dazu konfiguriert ist, anhand dieser Druck- und Umgebungstemperaturmessungen die korrigierte Gasdruckänderung zu berechnen, die nicht auf die Änderung der Umgebungstemperatur zurückzuführen ist, und dass die elektronische Datenspeicher- und -verarbeitungseinheit (8) dazu konfiguriert ist, ein Leck zu detektieren und als Reaktion darauf ein Warnsignal zu generieren, wenn die korrigierte berechnete Gasdruckänderung die reale Druckänderung, die dem Signal des Detektionssensors (9) für den Verbrauch an geliefertem Gas entspricht, überschreitet.

2. Vorrichtung nach Anspruch 1, **dadurch gekennzeichnet, dass** die elektronische Datenspeicher- und -verarbeitungseinheit (8) dazu konfiguriert ist, ein Leck zu detektieren und als Reaktion darauf ein Warnsignal zu generieren, wenn der Verbrauchsdetektionssensor (9) keinen Verbrauch an Gas, das durch die Vorrichtung geliefert wird, detektiert, während die berechnete korrigierte Gasdruckänderung einem Druckabfall entspricht.

3. Vorrichtung nach einem beliebigen der Ansprüche 1 bis 2, **dadurch gekennzeichnet, dass** sie einen Druckminderer (10) beinhaltet, der im Bereich des Ausgangs der Umschaltstation (2) angeordnet ist und dazu konfiguriert ist, den an eine Verbrauchereinheit (3) gelieferten Druck auf einen bestimmten Wert abzusenken.

4. Anlage zur Gasversorgung einer Verbrauchereinheit (3), die eine Vorrichtung zur Gasversorgung nach einem beliebigen der Ansprüche 1 bis 3 und zwei Druckgasquellen (4, 5), die jeweils mit den zwei Eingängen der Umschaltstation (2) verbunden sind, beinhaltet.

5. Verfahren zur Gasversorgung einer Verbrauchereinheit (3) mit Hilfe eines Kreislaufs, der eine Umschaltstation (2) umfasst, die mit zwei unterschiedlichen Druckgasquellen (4, 5) verbunden ist, wobei die Umschaltstation (2) einen Mechanismus zur automatischen und/oder manuellen Umschaltung beinhaltet, der es gestattet, die Gaszufuhr für die Verbrauchereinheit (3) auf eine Quelle (4) oder die andere (5) Quelle umzustellen, um während der Verwendung der Vorrichtung eine unterbrechungsfreie Zufuhr zu gewährleisten, wobei das Verfahren einen Schritt des Messens des Gasdrucks in dem Kreislauf, insbesondere zwischen der Umschaltstation (2) und der Verbrauchereinheit (3), beinhaltet, **dadurch gekennzeichnet, dass** das Verfahren einen Schritt des Messens der Umgebungstemperatur, einen Schritt des Berechnens des korrigierten Gasdrucks in dem Kreislauf anhand der Werte des gemessenen Drucks und der Umgebungstemperatur beinhaltet, um die Druckänderungen zu bestimmen, die ausschließlich auf einen Gastransfer von einer Quelle an die Verbrauchereinheit (3) zurückzuführen sind, wobei das Verfahren einen Schritt des Detektierens einer Gasversorgung einer Verbrauchereinheit (3) via den Kreislauf, und, wenn der berechnete korrigierte Druck abnimmt und keine Gasversorgung einer Verbrauchereinheit (3) detektiert wird, einen Schritt des Generierens eines Warnsignals umfasst.

6. Verfahren nach Anspruch 5, **dadurch gekennzeichnet, dass** die Temperatur des Gases in dem Kreislauf und insbesondere in den Quellen (4, 5) durch den gleitenden Mittelwert der gemessenen Umgebungstemperatur (7) über einen Zeitraum, der dem dreifachen der charakteristischen Gesamtzeit für den Wärmeaustausch zwischen der Umgebung und dem Gas in der Quelle (4, 5) entspricht, annäherungsweise bestimmt wird.

7. Verfahren nach einem beliebigen der Ansprüche 5 bis 6, **dadurch gekennzeichnet, dass** die korrigierte Gasdruckänderung berechnet wird, indem der Druck P (in Pa) anhand der Gleichung [Math 1] der realen Gase PV=n.R.Z.T berechnet wird, wobei V das Gasvolumen (in m³) ist, n die Molzahl des Gases ist, R die Konstante der idealen Gase (Einheiten in J.K⁻¹.mol⁻¹) ist, Z der Kompressibilitätsfaktor für das betrachtete Gas ist (dimensionslos in Abhängigkeit von der Art des Gases, der Temperatur und dem Druck des Gases), T die Temperatur des Gases (in K) ist, und dass die Temperatur T des Gases als ein gleitender Mittelwert der gemessenen Umgebungstemperatur über einen bestimmten Zeitraum zwischen einer Stunde und fünf Stunden und insbesondere drei Stunden annäherungsweise bestimmt wird.

8. Verfahren nach einem beliebigen der Ansprüche 5 bis 7, **dadurch gekennzeichnet, dass** der korrigierte Gasdruck (Pc) in dem Kreislauf in Form einer Polynomfunktion der Temperatur T des Gases (in Grad K) berechnet wird, deren Koeffizienten Polynome des gemessenen Drucks (P in bara) sind.

9. Verfahren nach einem beliebigen der Ansprüche 5 bis 8, **dadurch gekennzeichnet, dass** der korrigierte Gasdruck (Pc) in dem Kreislauf in Form einer Polynomfunktion 2. Grades der Temperatur T des Gases (in Grad K) berechnet wird, deren Koeffizienten Polynome 3. Grades des gemessenen Drucks (P in bara) sind $\begin{matrix}Pc = \left[A. {P}^{3}+B. {P}^{2}+C. P+D\right] . {T}^{2} + \left[E. {P}^{3}+F. {P}^{2}+G. P+H\right] . T + \\ \left[I. {P}^{3}+J. {P}^{2}+K. P+L\right] ,\end{matrix}$ wobei die Koeffizienten A, B, C, D, E, F, G, H, I, J, K und L reale Koeffizienten sind, die durch eine Polynomglättung der Funktion erhalten werden, die den Gaskompressibilitätskoeffizienten mit einfließen lässt.

## Claims

1. Gas supplying device comprising a changeover unit (2), the changeover unit (2) comprising two inlets intended to be connected respectively to two distinct pressurized gas sources (4, 5), and one outlet intended to be connected to a user member (3), the changeover unit (2) comprising an automatic and/or manual switchover mechanism making it possible to switch the supply of gas to the user member (3) so that it comes from one source (4) or the other source (5) so as to ensure continuity of supply during use of the device, the device comprising a pressure sensor (6) measuring the gas pressure at the outlet and/or at least at one inlet of the changeover unit (2), a sensor (9) detecting the consumption of gas delivered by the gas supply device (1), and an electronic data processing and storage member (8) receiving the signal from this gas consumption detection sensor (9), **characterized in that** the device comprises an ambient temperature sensor (7), the electronic data processing and storage member (8) receiving the measurement from the ambient temperature sensor (7) and the measurement from the pressure sensor (6) and being configured to calculate, from these ambient temperature and pressure measurements, the corrected variation in gas pressure which is not caused by the variation in ambient temperature, and **in that** the electronic data processing and storage member (8) is configured to detect a leak and in response to generate an alert signal when the calculated corrected variation in gas pressure exceeds the actual variation in pressure corresponding to the signal from the delivered gas consumption detection sensor (9).

2. Device according to Claim 1, **characterized in that** the electronic data processing and storage member (8) is configured to detect a leak and in response to generate an alert signal when the consumption detection sensor (9) does not detect any consumption of gas delivered by the device even though the calculated corrected variation in gas pressure corresponds to a decrease in pressure.

3. Device according to either one of Claims 1 and 2, **characterized in that** it comprises a pressure reducer (10) positioned at the outlet of the changeover unit (2) and configured to lower the pressure delivered to a user member (3) to a determined value.

4. Facility for supplying gas to a user member (3) comprising a gas supply device according to any one of Claims 1 to 3 and two pressurized gas sources (4, 5) connected respectively to the two inlets of the changeover unit (2).

5. Method for supplying gas to a user member (3) by means of a circuit including a changeover unit (2) connected to two distinct pressurized gas sources (4, 5), the changeover unit (2) comprising an automatic and/or manual switchover mechanism making it possible to switch the supply of gas to the user member (3) so that it is from one source (4) or from the other source (5) so as to ensure continuity of supply during use of the device, the method comprising a step of measuring the pressure of the gas in the circuit, notably between the changeover unit (2) and the user member (3), **characterized in that** the method comprises a step of measuring the ambient temperature, a step of calculating the corrected pressure of the gas in the circuit from the measured pressure and ambient temperature values, in order to determine the variations in pressure caused solely by a transfer of gas from a source towards the user member (3), the method comprising a step of detecting a supply of gas to a user member (3) via the circuit and, when the calculated corrected pressure decreases and no supply of gas to a user member (3) is detected, a step of generating an alert signal.

6. Method according to Claim 5, **characterized in that** the temperature of the gas in the circuit and notably in the sources (4, 5) is approximated using the value of the moving average of the ambient temperature measured (7) over a duration equal to three times the characteristic total time taken for an exchange of heat between the ambient surroundings and the gas in the source (4, 5).

7. Method according to either one of Claims 5 and 6, **characterized in that** the corrected variation in gas pressure is calculated by calculating the pressure P (in Pa) from the real-gas equation [Math 1] PV=n.R.Z.T in which V is the volume of the gas (in m³), n is the number of moles of gas, R is the perfect gas constant (in J.K⁻¹.mol⁻¹), Z is the compressibility factor for the gas in question (dimensionless but dependent on the nature of the gas, on the temperature and on the pressure of the gas), T is the temperature of the gas (in K), and **in that** the temperature T of the gas is approximated as a moving average of the ambient temperature measured over a determined duration of between one hour and five hours, and notably of three hours.

8. Method according to any one of Claims 5 to 7, **characterized in that** the corrected pressure (Pc) of the gas in the circuit is calculated in the form of a polynomial function of the temperature T of the gas (in degrees K), the coefficients of which are polynomials of measured pressure (P in bara).

9. Method according to any one of Claims 5 to 8, **characterized in that** the corrected pressure (Pc) of the gas in the circuit is calculated in the form of a 2nd-order polynomial function of the temperature T of the gas (in degrees K), the coefficients of which are 3rd-order polynomials of measured pressure (P in bara) $\begin{matrix}Pc = \left[A. {P}^{3}+B. {P}^{2}+C. P+D\right] . {T}^{2} + \left[E. {P}^{3}+F. {P}^{2}+G. P+H\right] . T + \\ \left[I. {P}^{3}+J. {P}^{2}+K. P+L\right]\end{matrix}$ in which the coefficients A, B, C, D, E, F, G, H, I, J, K and L are real coefficients obtained by polynomial smoothing of the function involving the gas compressibility coefficient.
